# EUROPÄISCHE PATENTSCHRIFT

(11) **EP 0 759 360 B1**
(45) Veröffentlichungstag und Bekanntmachung des Hinweises auf die Patenterteilung: **15.09.1999**
(21) Anmeldenummer: 96108285.6
(22) Anmeldetag: 24.05.1996
(51) Int. Cl.: B41F 33/08, B41F 33/14

(54) **Verfahren zur Steuerung einer Druckeinrichtung**
Process for controlling a printing device
Procédé de commande d'un dispositif d'impression

(30) Priorität: 30.06.1995 DE 19523879
(43) Veröffentlichungstag der Anmeldung: 26.02.1997
(73) Patentinhaber: Heidelberger Druckmaschinen Aktiengesellschaft, 69115 Heidelberg (DE)
(72) Erfinder: Rodi, Anton, 69181 Leimen (DE)
(74) Vertreter: Fey, Hans-Jürgen

(56) Entgegenhaltungen:
- EP-A- 0 416 919
- US-A- 4 684 276

## Beschreibung

Die Erfindung betrifft ein Verfahren zur Steuerung einer Druckeinrichtung einer Druckmaschine, bei der die zu bedruckenden Substrate, z. B. Papierbogen, über einen Förderweg zu der Druckeinrichtung gefördert werden und die geförderten Substrate durch einen längs des Förderweges vor der Druckeinrichtung angeordneten Sensor erfaßt werden.

Aus der DE 690 08 647 T2 (Übersetzung der EP 0 416 919 B1) ist ein elektrofotografischer Drucker bekannt, bei dem die Zeit zwischen dem Beginn eines Fördervorgangs und der Erfassung der voreilenden Kante eines Substrats durch einen längs des Förderweges angeordneten Sensor überwacht wird. Falls diese Zeit gleich einer konstruktionsabhängigen vorgegebenen Zeit ist, wird das Drucken freigegeben, und falls diese Zeit kleiner als die vorgegebene Zeit ist, wird das Drucken verhindert und wird das Substrat leer durchlaufen gelassen. Dadurch läßt sich bei zu früh eingezogenen Substraten vermeiden, daß ein Druckvorgang außer Takt mit dem dazugehörigen Substrat durchgeführt wird.

Der Erfindung liegt die Aufgabe zugrunde, noch zuverlässiger zu vermeiden, daß Druckvorgänge außer Takt mit den Substraten stattfinden, und dies zu erreichen, ohne durchlaufende Leerbögen in Kauf nehmen zu müssen.

Diese Aufgabe wird bei einem gattungsgemäßen Verfahren erfindungsgemäß dadurch gelöst, daß jedesmal, wenn die voreilende Kante eines Substrats erfaßt wird, ein Druckvorgang gestartet wird, und dadurch, daß der Druckvorgang gestoppt wird, wenn die nacheilende Kante des Substrats erfaßt wird.

Gemäß der Erfindung kommt es auf den genauen Bewegungszustand des Substrats vor dem Erreichen des Sensors nicht an. Daher können die Substrate zum Beispiel von einem Anleger hintereinander an eine Fördereinrichtung zum Fördern der Substrate zu der Druckeinrichtung übergeben werden, ohne daß ein genauer Übergabezeitpunkt oder genaue Abstände zwischen den Substraten eingehalten werden müssen. Da jedes Substrat bedruckt wird, das an dem Sensor vorbeiläuft, gibt es keine leer durchlaufenden Substrate. Ein Ausschuß entsteht allenfalls dann, wenn ein zu kurzes Substrat auf die Fördereinrichtung gegeben wird. In diesem Fall wird jedoch zuverlässig vermieden, daß über die Länge des Substrats hinaus gedruckt wird, indem der Druckvorgang durch die nacheilende Kante des Substrats gestoppt wird.

Die Erfindung eignet sich besonders für Druckmaschinen mit digitalen Druckwerken, die einen Übertragungszylinder aufweisen, der sich mit einer Umfangsgeschwindigkeit dreht, die stets gleich der Fördergeschwindigkeit der Substratfördereinrichtung ist. Bei einem solchen Druckwerk wird ein Druckbild an einer Stelle am Umfang des Übertragungszylinders auf den Übertragungszylinder aufgebracht und an einer anderen Stelle von dem Übertragungszylinder auf das zugehörige Substrat übertragen. Der Druckvorgang benötigt von seinem Start bis zur übertragung des Druckbildes auf ein Substrat also eine gewisse Zeit.

In diesem Fall wird der Sensor vorzugsweise in einer Entfernung von der Übertragungsstelle auf das Substrat angeordnet, die gleich der Entfernung zwischen der Stelle zum Aufbringen des Druckbildes und der Übertragungsstelle am Umfang des Übertragungszylinders ist (dabei bedeutet der Ausdruck "Entfernung" im Falle eines nicht geradlinigen Substratförderweges die Gesamtlänge der Substratbewegung zwischen dem Sensor und der Übertragungsstelle, und in bezug auf den Übertragungszylinder ist der Weg entlang seines Umfangs gemeint).

Mit einem Sensor, der wie oben beschrieben angeordnet ist, wird der Druckvorgang im Augenblick der Erfassung des Substrats gestartet, und die Übertragung auf das Substrat findet automatisch exakt an der richtigen Stelle statt, ohne daß irgendwelche Zeiten oder Fördergeschwindigkeiten berücksichtigt bzw. eingehalten werden müssen. Gegenüber dem aus der o.g. DE 690 08 647 T2 bekannten Verfahren, das eine bestimmte und unbedingt konstant zu haltende Fördergeschwindigkeit sowie vorbestimmte Förderwege nicht nur hinter, sondern auch vor dem Sensor voraussetzt, ist das erfindungsgemäße Verfahren also wesentlich flexibler.

Bei den erwähnten digitalen Druckwerken ist es besonders wichtig, daß die auf den Übertragungszylinder aufgebrachte Farbe anschließend vollständig auf ein Substrat übertragen wird, da es aus Gründen der Funktionsfähigkeit unbedingt vermieden werden muß, daß der Druckzylinder durch nicht übertragene Farbe verschmutzt wird. Bereits ein einzelnes nicht synchron zugeführtes oder etwas zu kurzes Substrat wäre schädlich. Dies wird durch die Erfindung nicht nur zuverlässig, sondern auch auf eine sehr wirtschaftliche Weise verhindert, da ein Anleger der Druckmaschine nicht mit der gleichen Genauigkeit arbeiten muß, wie sie für die Zuführung der Substrate an die Druckwerke erforderlich ist.

In einer Ausführungsform der Erfindung wird jedesmal, wenn die nacheilende Kante eines Substrats erfaßt wird, außerdem ein Anleger der Druckmaschine aktiviert, um ein Folgesubstrat an die Fördereinrichtung zu übergeben. Alternativ kann der Anleger aber auch zusammen mit der Fördereinrichtung bzw. den Druckwerken zwangsgesteuert werden, oder er wird unabhängig von den Druckwerken betrieben, so daß der Durchsatz durch die Arbeitsgeschwindigkeit des Anlegers vorgegeben wird. In alten diesen Fällen lassen sich sehr kurze Abstände zwischen den aufeinanderfolgenden Bogen realisieren. Bei Verwendung von digitalen Druckwerken ermöglicht dies eine optimale Ausnutzung ihrer Leistungsfähigkeit.

Weitere Merkmale und Vorteile der Erfindung ergeben sich aus der folgenden Beschreibung eines Ausführungsbeispiels und aus den Zeichnungen. Darin zeigen:
- Fig. 1: eine schematische Seitenansicht einer Druckmaschine zur Erläuterung des erfindungsgemäßen Verfahrens; und
- Fig. 2 und 3: eine Skizze bzw. ein Flußdiagramm zur näheren Erläuterung der Signalverarbeitung und der Ansteuerung eines Schreibkopfes der Druckmaschine.

Die Fig. 1 ist eine schematische Seitenansicht einer Druckmaschine, anhand derer das erfindungsgemäße Verfahren erläutert wird.

Zwischen den Oberkanten eines Anlegerstapels 1 und eines Auslegerstapels 2 erstreckt sich ein gestrichelt eingezeichneter Bogenförderweg 3. Eine nicht eingezeichnete Bogenfördereinrichtung, die z. B. eine herkömmliche Fördereinrichtung mit Ketten und Greifern oder ein Transportband sein kann, fördert Bogen 4 vom Anlegerstapel 1 geradlinig längs des Bogenförderweges 3 auf den Auslegerstapel 2. Oberhalb des Bogenförderweges 3 und daran angrenzend ist ein Übertragungszylinder 5 angeordnet, der zu einem digitalen Druckwerk gehört. Am Umfang des Übertragungszylinders 5 gegenüber der Stelle, an der er an den Bogenförderweg 3 angrenzt, ist ein Schreibkopf 6 des digitalen Druckwerks angeordnet. Der Schreibkopf 6 wird durch Signale angesteuert, die von einer Steuereinrichtung 7 auf der Grundlage von digitalisierten Druckbildern 8 (z. B. Text oder Grafik) erzeugt werden.

Zwischen dem Anlegerstapel 1 und dem Übertragungszylinder 5 ist ein Sensor 9 zur Bogenerfassung angeordnet, z. B. eine Lichtschranke. Der Sensor 9 befindet sich in einer horizontalen Entfernung von der Übertragungsstelle, d. h. der Stelle, an der der Übertragungszylinder 5 an den Bogenförderweg 3 angrenzt, die gleich der Entfernung zwischen dem Schreibkopf 6 und der Übertragungsstelle, d. h. gleich dem halben Umfang des Übertragungszylinders 5 ist. Ein Ausgang des Sensors 9 ist mit der Steuereinrichtung 7 verbunden.

Im Betrieb zieht eine Bogenabzugswalze 10 jeweils einen Bogen 4 vom Anlegerstapel 1 ab und gibt ihn auf den Förderweg 3. Wenn der Sensor 9 die in Förderrichtung F voreilende Kante 4a des Bogens 4 erfaßt, empfängt die Steuereinrichtung 7 ein entsprechendes Signal und startet das Schreiben auf den Übertragungszylinder 5 mittels des Schreibkopfs 6. Wenn die voreilende Kante 4a des Bogens 4 den Übertragungszylinder 5 erreicht, beginnt die Übertragung des Druckbildes auf den Bogen 4. Wenn die in Förderrichtung F nacheilende Kante 4b des Bogens 4 am Sensor 9 vorbeiläuft, ändert sich das Ausgangssignal des Sensors 9, und die Steuereinrichtung 7 stoppt die Aufzeichnung. Anschließend wird das restliche Druckbild auf den Bogen 4 übertragen und wird der Bogen 4 auf dem Auslegerstapel 2 abgelegt.

In der Fig. 1 befindet sich zur Verdeutlichung nur ein einzelner Bogen 4 auf dem Förderweg 3. Vorzugsweise werden die Bogen 4 jedoch dicht aufeinander folgen gelassen, beispielsweise in Abständen, die dem Abstand zwischen der nacheilenden Kante 4b des in der Fig. 1 eingezeichneten Bogens 4 und der Vorderkante des Anlegerstapels 1 entsprechen, wobei jedesmal, wenn der Sensor 9 die nacheilende Kante 4b eines der Bogen 4 erfaßt, die Bogenabzugswalze 10 betätigt wird, um einen Folgebogen auf den Förderweg 3 zu geben. Noch während ein Druckbild auf einen Bogen 4 übertragen wird, schreibt der Schreibkopf 6 das Druckbild für den darauf folgenden Bogen 4 auf den Übertragungszylinder 5. Die gezeigte Anordnung des Schreibkopfs 6 am Umfang des Übertragungszylinders 5 ist übrigens nur beispielhaft und richtet sich in der Praxis nach den jeweiligen technischen Möglichkeiten und Erfordernissen, wobei die Anordnung des Sensors 9 daran angepaßt wird.

Außerdem werden im allgemeinen nicht nur ein Druckwerk, wie in der Fig. 1 gezeigt, sondern mehrere hintereinander angeordnete Druckwerke vorgesehen. Normalerweise werden die Druckwerke miteinander synchronisiert, so daß man mit nur einem Sensor 9 vor dem ersten Druckwerk auskommt. Jedes Druckwerk kann aber auch mit einem eigenen Bogensensor ausgerüstet werden.

Die Steuereinrichtung 7 kann z. B. ein Druckmaschinenrechner sein, der die digitalisierten Druckbilder 8 in Ansteuersignale für den Schreibkopf 6 umwandelt und der die Ansteuersignale dem Schreibkopf 6 in Abhängigkeit von dem Ausgangssignal des Sensors 9 zuführt oder nicht zuführt.

In einem Fall, daß die digitalisierten Druckbilder 8 von Fig. 1 bereits die Form von Signalen aufweisen, die zur unmittelbaren Ansteuerung des Schreibkopfes 6 geeignet sind, kann die Steuereinrichtung 7 z. B. auf eine Weise realisiert werden, wie nachfolgend unter zusätzlicher Bezugnahme auf Fig. 2 und Fig. 3 beschrieben wird.

In diesem Beispiel ist die Steuereinrichtung 7 eine Schaltung, die zwischen einem (nicht gezeigten) Druckmaschinenrechner und dem Schreibkopf 6 angeordnet ist und die dafür eingerichtet ist, den Datenfluß der digitalisierten Druckbilder 8 vom Druckmaschinenrechner an den Schreibkopf 6 in Abhängigkeit von dem Ausgangssignal des Sensors 9 zu sperren (disable) oder freizugeben (enable). Dabei führt die Steuerschaltung die nachfolgend beschriebene Verarbeitung durch.

Wenn in einem Zeitpunkt t₁ die voreilende Kante 4a eines Bogens 4 den Sensor 9 passiert, ändert sich dessen Ausgangssignal beispielsweise von Null auf einen positiven Wert ungleich Null, wie in Fig. 2(a) gezeigt. Das Ausgangssignal des Sensors 9 bleibt auf diesem Wert, bis es in einem Zeitpunkt t₂, in dem die nacheilende Kante 4b des Bogens den Sensor 9 passiert, auf Null zurückkehrt. Jeder am Sensor 9 vorbeilaufende Bogen 4 liefert also eine Signalform der in Fig. 2(a) gezeigten Art am Ausgang des Sensors 9, deren zeitliche Länge der Länge des Bogens 4 entspricht.

Nach dem Start des Druckbetriebes empfängt die Steuerschaltung 7 zunächst ein Ausgangssignal Null des Sensors 9 und wartet darauf, daß sich dieses Ausgangssignal auf den positiven Wert ändert (Fig. 3, Schritt 30). In dem Augenblick, in dem die ansteigende Flanke des Ausgangssignals des Sensors 9 von der Steuerschaltung 7 empfangen wird, d. h. im Zeitpunkt t₁, gibt die Steuerschaltung 7 den Datenfluß der digitalisierten Druckbilder 8 vom Druckmaschinenrechner an den Schreibkopf 6 frei (Schritt 31). Danach wartet die Steuerschaltung 7 darauf, daß das Ausgangssignal des Sensors 9 wieder auf Null zurückkehrt (Schritt 32). Im gleichen Augenblick, in dem die abfallende Flanke des Ausgangssignals des Sensors 9 von der Steuerschaltung 7 empfangen wird, d. h. im Zeitpunkt t₂, sperrt die Steuerschaltung 7 den Datenfluß der digitalisierten Druckbilder 8 an den Schreibkopf 6 und betätigt außerdem die Bogenabzugswalze 10, so daß diese einen Folgebogen auf den Förderwerg 3 gibt (Schritt 33). Danach kehrt die Verarbeitung zum Schritt 30 zurück, und es wird auf die ansteigende Flanke des nächsten Ausgangsimpulses des Sensors 9 gewartet.

Auf diese Weise ist der Schreibkopf 8 in einem Zeitintervall von t₁ bis t₂ aktiv, wie in Fig. 2(b) gezeigt, wobei er ein Druckbild auf den Übertragungszylinder 5 schreibt. Nachdem sich der Übertragungszylinder 5 um einen bestimmten Winkel gedreht hat, in Fig. 1 um 180°, wird das Druckbild von dem Übertragungszylinder 5 auf den Bogen 4 übertragen, der inzwischen den Übertragungszylinder 5 erreicht hat. Die Übertragung des Druckbildes von dem Übertragungszylinder 5 auf den Bogen 4 erfolgt während eines Zeitintervalles zwischen einem Zeitpunkt t₃ und einem Zeitpunkt t₄, wie in Fig. 2(c) gezeigt. Das Zeitintervall von t₃ bis t₄ und das Zeitintervall von t₁ bis t₂ sind gleich lang, aber um eine Zeitdifferenz t₃ - t₁ gegeneinander versetzt. Die Zeitdifferenz t₃ - t₁ entspricht der Zeit, welche die Vorderkante 4a des Bogens 4 benötigt, um von der Position des Sensors 9 bis zu der Position des Übertragungszylinders 5 zu gelangen.

## Patentansprüche

1. Verfahren zur Steuerung einer Druckeinrichtung einer Druckmaschine, bei der zu bedruckende Substrate über einen Förderweg zu der Druckeinrichtung gefördert werden und die geförderten Substrate durch einen längs des Förderweges vor der Druckeinrichtung angeordneten Sensor erfaßt werden,
**dadurch gekennzeichnet,**
daß jedesmal, wenn die voreilende Kante (4a) eines Substrats (4) erfaßt wird, ein Druckvorgang gestartet wird, und dadurch, daß der Druckvorgang gestoppt wird, wenn die nacheilende Kante (4b) des Substrats (4) erfaßt wird.

2. Verfahren nach Anspruch 1,
bei dem der Druckvorgang von seinem Start bis zur Übertragung des Druckbildes auf das Substrat Zeit beansprucht,
**dadurch gekennzeichnet**,
daß der Druckvorgang augenblicklich gestartet wird, wenn die voreilende Kante des Substrats (4) erfaßt wird, wobei der Sensor (9) in einer solchen Entfernung von der Druckeinrichtung (5) angeordnet wird, daß die Übertragung synchron mit dem an der Druckeinrichtung vorbeilaufenden Substrat stattfindet.

3. Verfahren nach Anspruch 2,
bei dem der Druckvorgang umfaßt, ein Druckbild an einer Stelle am Umfang eines Übertragungszylinders auf den Übertragungszylinder aufzubringen und an einer anderen Stelle von dem Übertragungszylinder auf das zugehörige Substrat zu übertragen,
**dadurch gekennzeichnet,**
daß der Sensor (9) in einer Entfernung von der Übertragungsstelle auf das Substrat (4) angeordnet wird, die gleich der Entfernung zwischen der Stelle zum Aufbringen des Druckbildes und der Übertragungsstelle am Umfang des Übertragungszylinders (5) ist.

4. Verfahren nach einem der vorstehenden Ansprüche,
**dadurch gekennzeichnet,**
daß jedesmal, wenn die nacheilende Kante (4b) des Substrats (4) erfaßt wird, außerdem ein Anleger (1) der Druckmaschine aktiviert wird, um ein Folgesubstrat auf den Förderweg (3) zu geben.

## Claims

1. Method of controlling a printing device in a printing machine, in which substrates to be printed are delivered to the printing device on a delivery path, and the delivered substrates are detected by a sensor arranged along the delivery path, upstream of the printing device, characterized in that each time the leading edge (4a) of a substrate (4) is detected a printing operation is started, and in that the printing operation is stopped when the trailing edge (4b) of the substrate (4) is detected.

2. Method according to Claim 1, in which the printing operation takes a certain amount of time from its start until the printing image is transferred to the substrate, characterized in that the printing operation is started instantaneously when the leading edge of the substrate (4) is detected, the sensor (9) being arranged at a distance from the printing device (5) such that the transfer takes place synchronously as the substrate passes the printing device.

3. Method according to Claim 2, in which the printing operation comprises applying a printing image to a transfer cylinder at one point on the circumference of the transfer cylinder, and transferring the said image from the transfer cylinder to the associated substrate at a different point, characterized in that the sensor (9) is arranged at a distance from the point of transfer to the substrate (4) which is equal to the distance between the point of application of the printing image and the point of transfer on the circumference of the transfer cylinder (5).

4. Method according to one of the preceding claims, characterized in that each time the trailing edge (4b) of the substrate (4) is detected a feeder (1) of the printing machine is also activated, in order to feed a subsequent substrate to the delivery path (3).

## Revendications

1. Procédé pour commander un dispositif d'impression appartenant à une machine d'impression dans laquelle des substrats à imprimer sont transportés au dispositif d'impression, sur une trajectoire de transport et les substrats transportés sont détectés par un capteur disposé le long de la trajectoire de transport en amont du dispositif d'impression,
caractérisé
en ce que, chaque fois que le bord avant (4a) d'un substrat (4) est détecté, une opération d'impression est mise en marche et en ce que l'opération d'impression est arrêtée lorsque le bord arrière (4b) du substrat (4) est détecté;

2. Procédé selon la revendication 1,
dans lequel l'opération d'impression demande du temps depuis son démarrage jusqu'au report de l'image imprimée sur le substrat,
caractérisé
en ce que l'opération d'impression est mise en marche aussitôt que le bord avant du substrat (4) est détecté, le capteur (9) étant disposé à une distance du dispositif d'impression (5) qui est telle que le report se produise en synchronisme avec le passage du substrat au droit du dispositif d'impression.

3. Procédé selon la revendication 2,
dans lequel l'opération d'impression comprend les phases consistant à déposer une image d'impression sur un cylindre de report dans une zone de la périphérie de ce cylindre de report et à la reporter du cylindre de report au substrat correspondant dans une autre zone,
caractérisé
en ce que le capteur (9) est disposé à une distance de la zone de report sur le substrat (4) qui est égale à la distance, mesurée sur la périphérie du cylindre de report (5), entre la zone prévue pour déposer l'image d'impression et la zone de report.

4. Procédé selon une des revendications précédentes,
caractérisé
en ce que, chaque fois que le bord arrière (4b) du substrat (4) est détecté, un margeur (1) de la machine à imprimer est activé pour débiter un substrat suivant sur la trajectoire de transport (3).
